# EUROPÄISCHE PATENTANMELDUNG

(11) **EP 4 656 578 A1**
(43) Veröffentlichungstag der Anmeldung: **03.12.2025**
(21) Anmeldenummer: 25178465.8
(22) Anmeldetag: 23.05.2025
(51) Int. Cl.: B66C 13/46, B66C 13/48, B66C 15/04, B66C 23/88

(54) **VERFAHREN ZUR KOLLISIONSÜBERWACHUNG EINER SEILGEFÜHRTEN LAST**

(30) Priorität: 28.05.2024 DE 102024114913
(71) Anmelder: Liebherr-Werk Nenzing GmbH, 6710 Nenzing (AT)
(72) Erfinder: SCHLATTER, Nicola, 6780 Schruns (AT); KREUTZ, Andreas, 6824 Schlins (AT)
(74) Vertreter: Lorenz Seidler Gossel Part. mbB

(57) **Zusammenfassung**

Die Erfindung betrifft ein Verfahren zur Kollisionsüberwachung einer Last, die an einem Seil einer Arbeitsmaschine, insbesondere eines Krans, befestigt ist, wobei die Arbeitsmaschine eine um eine vertikale Drehachse drehbare Drehbühne, einen mit der Drehbühne verbundenen Ausleger, über den das Seil geführt ist, und wenigstens einem Sensor zur Erfassung einer aktuellen Position und/oder Bewegung mindestens einer beweglichen Komponente der Arbeitsmaschine umfasst. Erfindungsgemäß wird basierend auf den Sensordaten eine voraussichtliche Bremstrajektorie eines definierten Punkts der Arbeitsmaschine ermittelt und anhand der ermittelten Bremstrajektorie des definierten Punkts und eines Rechenmodells eine voraussichtliche Bremstrajektorie der Last errechnet. Die Erfindung betrifft ferner eine Arbeitsmaschine, insbesondere einen Kran, umfassend eine um eine vertikale Drehachse drehbare Drehbühne, einen mit der Drehbühne verbundenen Ausleger, über welchen ein Seil geführt ist, und eine Steuereinheit, die von wenigstens einem Sensor der Arbeitsmaschine Daten in Bezug auf eine aktuelle Position und/oder Bewegung einer am Seil angehängten Last erhält, wobei die Steuereinheit dazu eingerichtet ist, das erfindungsgemäße Verfahren durchzuführen. Die Erfindung betrifft ferner ein entsprechendes Computerprogrammprodukt.

## Beschreibung

Die vorliegende Erfindung betrifft ein Verfahren zur Kollisionsüberwachung einer Last gemäß dem Oberbegriff des Anspruchs 1, eine Arbeitsmaschine gemäß dem Oberbegriff des Anspruchs 11 sowie ein Computerprogrammprodukt gemäß Anspruch 15.

Verfahren zur Kollisionsüberwachung von Arbeitsmaschinen sind aus dem Stand der Technik bekannt. Hierbei wird üblicherweise eine Kollision der Komponenten der Arbeitsmaschine wie beispielsweise eines seilführenden Auslegers mit Objekten in der Umgebung der Arbeitsmaschine überwacht. Zu diesem Zweck können mehrere Sensoren und/oder Kameras an der Arbeitsmaschine angeordnet sein.

Bei Arbeitsmaschinen mit seilgeführten Lasten oder Werkzeugen (im Folgenden kollektiv als Lasten bezeichnet) ergeben sich hochdynamische Umschlags- bzw. Bewegungsprozesse. Muss die Arbeitsmaschine während eines Bewegungsvorgangs abrupt abgebremst werden, kommt es während des Bremsens und auch noch nach dem Bewegungsstopp zu einem Pendeln der Last. Aufgrund der bei solchen Arbeitsmaschinen meist recht langen Bremswege und der nicht selten beträchtlichen Seillängen, können sich die Lasten durch die Pendelbewegungen in einem erheblichen Bereich um deren Nominalposition bewegen, was ein erhebliches Kollisionsrisiko darstellt. Dieses dynamische Verhalten stellt eine Herausforderung für den Bediener der Arbeitsmaschine dar, der gleichzeitig Veränderungen im Arbeitsumfeld der Maschine wahrnehmen muss. Die damit verbundene erhöhte Belastung kann zu Fehlern führen. Kommt es zu einer Kollision, kann dies zu einem Stillstand des Arbeitsprozesses führen, was Kosten verursacht. Zudem kann es zu einer Beschädigung der Arbeitsmaschine und einer Gefährdung von menschlichem Personal kommen.

Der vorliegenden Erfindung liegt daher die Aufgabe zugrunde, das Risiko von Kollisionen bei Arbeiten mit seilgeführten Lasten zu verringern.

Erfindungsgemäß wird diese Aufgabe durch ein Verfahren mit den Merkmalen des Anspruchs 1, durch eine Arbeitsmaschine mit den Merkmalen des Anspruchs 11 und durch ein Computerprogrammprodukt mit den Merkmalen des Anspruchs 15 gelöst. Vorteilhafte Ausführungsformen der Erfindung ergeben sich aus den Unteransprüchen und der nachfolgenden Beschreibung.

Demnach wird ein einerseits ein Verfahren zur Kollisionsüberwachung einer Last, welche an einem Seil einer Arbeitsmaschine befestigt ist, vorgeschlagen. Generell kommen für das Verfahren alle Arbeitsmaschinen in Betracht, mit denen Lasten über ein Seil bewegbar sind. Hierbei kann es sich beispielsweise um einen stationären oder mobilen Kran, beispielsweise einen Hafenkran zum Umschlagen von Containern oder sonstigen Gütern, handeln.

Die Arbeitsmaschine umfasst eine um eine vertikale Drehachse drehbare Drehbühne und einen mit der Drehbühne verbundenen Ausleger, über den das Seil geführt ist. Der Begriff Drehbühne ist breit auszulegen und kann jede drehbare Struktur einer Arbeitsmaschine bezeichnen, beispielsweise den Oberwagen eines mobilen Krans, eines Hafenkrans oder eines Seilbaggers oder eine drehbare Oberkonstruktion eines stationären Turmdrehkrans. Der Ausleger kann unbeweglich mit der Drehbühne verbunden und beispielsweise permanent horizontal ausgerichtet sein oder aber beweglich, insbesondere wippbar mit der Drehbühne verbunden sein. Es kann sich beispielsweise um einen Gittermastausleger oder einen Teleskopausleger handeln.

Die Arbeitsmaschine umfasst wenigstens einen Sensor zur Erfassung einer aktuellen Position und/oder einer aktuellen Bewegung (dies kann eine aktuelle Geschwindigkeit und/oder eine aktuelle Beschleunigung sein) mindestens einer Komponente der Arbeitsmaschine. Die Sensordaten werden vorzugsweise von einer Steuereinheit der Arbeitsmaschine empfangen, die das Kollisionsüberwachungsverfahren durchführt.

Vorliegend kann unter einer beweglichen Komponente ein beliebiger beweglicher Teil der Arbeitsmaschine, beispielsweise die Drehbühne, der Ausleger, eine Wippspitze, aber auch ein Getriebe oder ein Antrieb verstanden werden. So lässt sich beispielsweise aus der aktuellen Position und/oder Bewegung eines Drehantriebs der Drehbühne deren aktuelle Position / Bewegung ermitteln. Dasselbe gilt für einen Wippzylinder des Auslegers oder einen beliebigen anderen Antrieb sowie für Getriebe. Im Falle einer mobilen Arbeitsmaschine kann es sich bei der beweglichen Komponente auch um einen verfahrbaren Unterwagen handeln.

Erfindungsgemäß wird basierend auf den Daten des mindestens einen Sensors eine voraussichtliche, d.h. prognostizierte Bremstrajektorie eines definierten Punkts der Arbeitsmaschine ermittelt. Die Bremstrajektorie ist die Bewegungsbahn des definierten Punkts, die dieser bei einem Abbremsen einer aktuellen Bewegung bis zum Stillstand beschreibt. Bei dem definierten Punkt kann es sich um einen beliebigen Punkt der Arbeitsmaschine handeln, vorzugsweise um einen definierten Punkt am Ausleger. Die voraussichtliche Bremstrajektorie ist dann die prognostizierte Bremstrajektorie, die sich ergeben würde, wenn die aktuelle Bewegung der Arbeitsmaschine kontrolliert gebremst wird (z.B. Stoppen aller beteiligten Antriebe und/oder Betätigung aller verfügbaren bzw. für den jeweiligen Bewegungsvorgang relevanten Bremsen, insbesondere mit maximaler Bremskraft), wobei hierfür vorzugsweise eine bestimmte Reaktionszeit zwischen einem Stoppsignal bzw. einer Entscheidung, die Bewegung zu stoppen, und dem Beginn des Bremsvorgangs angenommen wird.

Die voraussichtliche Bremstrajektorie des definierten Punkts würde allerdings nur eine Kollisionsüberwachung der Maschinenkomponenten, beispielsweise des Auslegers, ermöglichen. Das dynamische Verhalten der Last würde hierbei nicht berücksichtigt. Gerade beim abrupten Abbremsen kommt es aber typischerweise zu einer signifikanten Pendelbewegung der Last. Aus diesem Grund wird erfindungsgemäß in einem weiteren Schritt basierend auf der zuvor ermittelten voraussichtlichen Bremstrajektorie des definierten Punkts und zusätzlich anhand eines Rechenmodells, welches das dynamische Verhalten der Last bzw. des Seils modelliert, eine voraussichtliche Bremstrajektorie der Last errechnet.

Mit dem erfindungsgemäßen Verfahren lässt sich für eine gegebene Bewegung der Arbeitsmaschine zu jeder Zeit ermitteln, wie sich die Last verhalten würde, sollte es zu einem Bremsvorgang kommen. Dies ermöglicht eine wesentlich zuverlässigere Kollisionsüberwachung und -vermeidung, als wenn lediglich die starren Komponenten der Arbeitsmaschine berücksichtigt würden.

Das erfindungsgemäße Verfahren kann vorzugsweise in einem Assistenzsystem eingesetzt werden, um den Bediener der Arbeitsmaschine frühzeitig auf mögliche Kollisionen hinzuweisen und somit das Risiko von Kollisionen zu verringern. Alternativ oder zusätzlich kann das erfindungsgemäße Verfahren Teil einer vollautonomen Steuerung der Arbeitsmaschine sein, bei der sämtliche Bewegungen und auch der Bremsvorgang von einer Steuereinheit ausgeführt werden.

Das erfindungsgemäße Verfahren kann mit üblichen Methoden der Kollisionsüberwachung kombiniert werden. So könnten beispielsweise eine oder mehrere Kameras an wenigstens einer geeigneten Position an der Arbeitsmaschine installiert sein, um die Umgebung der Arbeitsmaschine zu erfassen und eine Kollision der Arbeitsmaschine mit in der Umgebung befindlichen Hindernissen frühzeitig zu erkennen und ggf. geeignete Gegenmaßnahmen (z.B. Ausgeben einer Warnung und/oder Ändern oder Stoppen einer aktuellen Bewegung) ergreifen zu können.

Die voraussichtliche Bremstrajektorie des definierten Punkts hängt von der aktuellen Position der Arbeitsmaschine ab und kann zudem von einer aktuellen Geschwindigkeit und/oder Beschleunigung einer oder mehrerer bewegter Komponenten der Arbeitsmaschine abhängen. Wird beispielsweise die Drehbühne mit einer größeren Winkelgeschwindigkeit gedreht, erhöht sich der Bremsweg bzw. verlängert sich die voraussichtliche Bremstrajektorie des definierten Punkts.

In einer möglichen Ausführungsform ist vorgesehen, dass der definierte Punkt ein Punkt am Ausleger, insbesondere ein Seilabgangspunkt an einem Auslegerkopf, ist. Bei dem Seilabgangspunkt kann es sich um einen Punkt am Ausleger handeln, von dem das Seil herunterhängt, d.h. an welchem das Seil eine Führung oder Umlenkrolle des Auslegers verlässt und zur Last verläuft. Die Trajektorie des Seilabgangspunkts bestimmt daher das Verhalten der Last. Die voraussichtliche Bremstrajektorie des Seilabgangspunkts kann sich dabei aus den Bewegungen mehrerer Gewerke bzw. beweglicher Komponenten der Arbeitsmaschine ergeben, beispielsweise einer Drehbewegung der Drehbühne und/oder einer Schwenkbewegung des Auslegers, sowie ggf. einer Fahrbewegung der gesamten Arbeitsmaschine.

In einer weiteren möglichen Ausführungsform ist vorgesehen, dass die voraussichtliche Bremstrajektorie des definierten Punkts anhand mindestens einer voraussichtlichen Bremstrajektorie einer beweglichen Komponente der Arbeitsmaschine ermittelt wird. Dabei kann es sich beispielsweise um die voraussichtliche Bremstrajektorie der Drehbühne (Drehbewegung) oder des Auslegers (Schwenkbewegung) oder entsprechender Getriebe / Antriebe handeln.

Da sich die Bewegung des definierten Punkts aus mehreren Einzelbewegungen zusammensetzen kann (z.B. gleichzeitiges Drehen der Drehbühne und Schwenken des Auslegers), kann die voraussichtliche Bremstrajektorie des definierten Punkts optional auch anhand einer Kombination von mindestens zwei voraussichtlichen Bremstrajektorien unterschiedlicher beweglicher Komponenten der Arbeitsmaschine ermittelt werden.

Es kann vorgesehen sein, dass jede an der Bewegung des definierten Punkts beteiligte bewegliche Komponente über ein eigenes Gewerks-Modell modelliert wird.

Vorzugsweise wird zum Ermitteln der voraussichtlichen Bremstrajektorie einer beweglichen Komponente auf in einer Speichereinheit oder Steuereinheit hinterlegte Daten zurückgegriffen. Diese können eine Geometrie, eine Masse oder eine sonstige Eigenschaft der beweglichen Komponente und/oder einer die Komponente abbremsenden Bremsvorrichtung betreffen.

Vorzugsweise wird zum Ermitteln der voraussichtlichen Bremstrajektorie einer beweglichen Komponente berücksichtigt, wie eine Steuerung die Soll-Geschwindigkeit der beweglichen Komponente (bzw. des mindestens einen die bewegliche Komponente antreibenden Aktuators) reduziert. Dies erfolgt insbesondere anhand einer definierten Bremsfunktion, welche beim Ermitteln der voraussichtlichen Bremstrajektorie der beweglichen Komponente berücksichtigt wird. Vorzugsweise existiert zu jeder an der Bewegung des definierten Punkts beteiligten beweglichen Komponente eine solche Bremsfunktion.

Vorzugsweise wird zum Ermitteln der voraussichtlichen Bremstrajektorie einer beweglichen Komponente eine über Sensoren erfasste Ist-Position und/oder Ist-Geschwindigkeit und/oder Ist-Beschleunigung der beweglichen Komponente oder des diese antreibenden Aktuators berücksichtigt. Beispielsweise könnten die Ist-Position und die Ist-Geschwindigkeit gemeinsam zugrunde gelegt werden.

In einer weiteren möglichen Ausführungsform ist vorgesehen, dass die voraussichtliche Bremstrajektorie des definierten Punkts anhand eines kinematischen Modells der Arbeitsmaschine, insbesondere anhand eines kinematischen Modells von mindestens zwei beweglichen Komponenten der Arbeitsmaschine, ermittelt wird. Das kinematische Modell berücksichtigt insbesondere alle an der Bewegung des definierten Punkts beteiligten Komponenten und deren Bremstrajektorien.

Das kinematische Modell ermittelt die voraussichtliche Bremstrajektorie des definierten Punkts insbesondere basierend auf der Definition, wie eine Steuerung die beteiligten beweglichen Komponenten abbremst, und auf den Ist- Positionen und Ist-Geschwindigkeiten dieser Komponenten. Die Gewerks-Modelle der beweglichen Komponenten können aus Regelgliedern (im einfachsten Fall PT1-Gliedern) aufgebaut sein. Die Parametrierung der Gewerks-Modelle der beweglichen Komponenten können auf Test- bzw. Identifikationsfahrten basieren, bei welchen das Bremsverhalten der jeweiligen beweglichen Komponente erfasst bzw. untersucht wird.

Das Verfahren kann somit als vorgelagerten Schritt die Durchführung mindestens einer Testfahrt mindestens einer beweglichen Komponente umfassen, während der das zugehörige Gewerks-Modell durch Erfassung und Aufzeichnung von Ist-Positionen und/oder Ist-Geschwindigkeiten und/oder Ist-Beschleunigungen der Komponente parametrisiert wird.

In einer weiteren möglichen Ausführungsform ist vorgesehen, dass die voraussichtliche Bremstrajektorie der Last anhand der zuvor ermittelten voraussichtlichen Bremstrajektorie des definierten Punkts und anhand eines physikalischen Modells ermittelt wird. Das physikalische Modell berücksichtigt bzw. modelliert dabei insbesondere das Verhalten des Seils bei einer Bewegung der Arbeitsmaschine bzw. bei Durchfahren der voraussichtlichen Bremstrajektorie des definierten Punkts, d.h. das physikalische Model berücksichtigt die zuvor ermittelte voraussichtliche Bremstrajektorie des definierten Punkts. Alternativ oder zusätzlich kann das physikalische Modell das Gewicht der Last und/oder eine Geometrie der Last (insbesondere mindestens eine Abmessung der Last) und/oder eine Seillänge (insbesondere die Länge zwischen Seilabgangspunkt und Lastschwerpunkt) und/oder eine Windgeschwindigkeit berücksichtigen, da diese Faktoren das Verhalten der Last beim Bremsvorgang beeinflussen können. Anhand des physikalischen Modells wird also ermittelt, wie sich die Last verhält, wenn die zuvor ermittelte voraussichtliche Bremstrajektorie beim Bremsen durchfahren wird. Dabei wird berücksichtigt, dass eine hängende Last bei einer Bremsbeschleunigung pendelt bzw. schwingt.

Als physikalisches Modell kann im einfachsten Fall ein Model eines mathematischen Pendels verwendet werden. Hierbei wird vorzugsweise die Last als punktförmig und das Seil ohne Eigengewicht modelliert sein sowie eine Beeinflussung durch Wind vernachlässigt sein.

Das physikalische Modell kann als Input-Parameter die Seillänge und/oder Seilgeschwindigkeit und/oder die aktuelle Position und/oder Geschwindigkeit der Last (z.B. relativ zur nominalen / lotrechten Position) sowie die ermittelte voraussichtliche Bremstrajektorie des Seilabgangspunkts erhalten.

In einer weiteren möglichen Ausführungsform ist vorgesehen, dass mindestens eine Abmessung der Last rechnerisch mit der ermittelten voraussichtlichen Bremstrajektorie der Last kombiniert wird, um daraus einen voraussichtlichen Kollisionsbereich zu ermitteln, innerhalb welchem sich die Last während des Bremsvorgangs voraussichtlich bewegt. Als Abmessung der Last kann eine Länge oder Höhe (beispielsweise die Höhe einer Unterkante der Last über dem Boden oder eine Kantenlänge der Last), eine Fläche (insbesondere eine in Draufsicht auf die Last gesehene Fläche bzw. die Grundfläche) und/oder das Volumen der Last herangezogen werden. Ist beispielsweise die Grundfläche oder das Volumen der Last bekannt, kann durch "Abfahren" der voraussichtlichen Bremstrajektorie unter Berücksichtigung der zu erwartenden Pendelbewegungen ein Bereich ermittelt werden, der von der Last durchfahren wird. Der so ermittelte Kollisionsbereich sollte daher frei von Hindernissen sein, damit eine Kollision bei einem Bremsvorgang ausgeschlossen werden kann. Je nachdem, welche Abmessungen der Last herangezogen werden, kann es sich bei dem Kollisionsbereich um einen zwei- oder dreidimensionalen Bereich handeln.

In einer weiteren möglichen Ausführungsform ist vorgesehen, dass der ermittelte voraussichtliche Kollisionsbereich mit Umgebungsdaten der Arbeitsmaschine abgeglichen wird, um mögliche Kollisionen mit Objekten bzw. Hindernissen zu erkennen. Die Umgebungsdaten betreffen in einer Umgebung der Arbeitsmaschine befindliche Objekte, wobei die betrachtete Umgebung auf den Arbeitsbereich der Arbeitsmaschine begrenzt sein oder darüber hinausgehen kann. Bei den Umgebungsdaten kann es sich um eine Umgebungskarte bzw. Kartenmaterial handeln, wobei insbesondere die Höhe der verschiedenen Objekte berücksichtigt wird. Die Umgebungsdaten können in einer Speichereinheit hinterlegt oder an eine Steuereinheit der Arbeitsmaschine übermittelt werden (beispielsweise drahtlos). Alternativ oder zusätzlich ist es denkbar, dass die Umgebungsdaten anhand von Sensormessungen oder Kameraaufnahmen der Arbeitsmaschine erzeugt oder angepasst werden.

Der Abgleich des ermittelten voraussichtlichen Kollisionsbereichs mit den Umgebungsdaten umfasst vorzugsweise eine Prüfung, ob der Kollisionsbereich mit einem Objekt in der Umgebung überlappt, wobei hierfür vorzugsweise nur Objekte berücksichtigt werden, deren Höhe oberhalb einer unteren Kante der Last bzw. einer Unterkante des ermittelten voraussichtlichen Kollisionsbereichs liegt.

Wird eine Kollision erkannt, kann eine Warnung ausgegeben und/oder automatisch in eine Steuerung der Arbeitsmaschine eingegriffen werden, insbesondere um eine aktuelle Bewegung zu verändern oder zu stoppen. Bei der Warnung kann es sich um eine akustische und/oder optische Warnung, beispielsweise eine Anzeige auf einer Anzeigeeinheit der Arbeitsmaschine, handeln. Dadurch wird der Bediener der Arbeitsmaschine frühzeitig gewarnt, sodass rechtzeitig reagiert werden kann.

In einer weiteren möglichen Ausführungsform ist vorgesehen, dass die voraussichtliche Bremstrajektorie der Last unter Annahme einer Reaktionszeit zwischen einem Stoppsignal und dem Einleiten einer Bremsung der Arbeitsmaschine erfolgt. Es wird für die Prognose des Bremsvorgangs also angenommen, dass der Bediener nach Erhalt eines Hinweises auf eine mögliche Kollision oder eine Gefahrenlage nicht instantan durch Einleiten des Bremsvorgangs reagiert, sondern erst nach einer gewissen Reaktionszeit, welche im Bereich von Millisekunden oder Sekunden liegen kann. Je länger die angenommene Reaktionszeit ist, desto länger wird die voraussichtliche Bremstrajektorie und somit der Kollisionsbereich, da der Bremsvorgang später eingeleitet wird.

Vorzugsweise werden mindestens zwei unterschiedliche voraussichtliche Bremstrajektorien der Last basierend auf unterschiedlichen angenommenen Reaktionszeiten ermittelt, um unterschiedliche Szenarien durchzuspielen. Dadurch können auch Fälle berücksichtigt werden, bei denen der Bediener erst nach einer längeren Reaktionszeit, beispielsweise aufgrund von Ermüdung oder Ablenkung, reagiert und den Bremsvorgang startet. Dies erhöht die Sicherheit und schützt besser vor möglichen Kollisionen.

Hierbei wird insbesondere für jede der unterschiedlichen voraussichtlichen Bremstrajektorien ein separater voraussichtlicher Kollisionsbereich ermittelt und mit Umgebungsdaten abgeglichen. Dadurch können für unterschiedliche angenommene Reaktionszeiten unterschiedliche voraussichtliche Kollisionsbereiche ermittelt werden. Einige der so ermittelten voraussichtlichen Kollisionsbereiche können als Frühwarnzonen dienen, die dem Bediener frühzeitig eine Warnung übermitteln und/oder frühzeitig die Bewegung der Arbeitsmaschine beeinflussen zu können. Bei einer erkannten möglichen Kollision in einer Frühwarnzone kann anstelle eines eingeleiteten Bewegungsstopps eine Abänderung der aktuellen Bewegung erfolgen, beispielsweise ein Abbremsen und/oder ein Ausführen einer Ausweichbewegung.

Die unterschiedlichen voraussichtlichen Kollisionsbereiche / Frühwarnzonen können dem Bediener auf einer Anzeigeeinheit in einer Fahrerkabine oder einem mobilen Leitstand angezeigt werden, beispielsweise in unterschiedlichen Farben.

In einer weiteren möglichen Ausführungsform ist vorgesehen, dass die Berechnung der voraussichtlichen Bremstrajektorie bzw. des zuvor genannten voraussichtlichen Kollisionsbereichs in regelmäßigen Abständen während des Betriebs der Arbeitsmaschine durchgeführt wird. Die Prognose kann also laufend während des Betriebs durchgeführt werden, wobei für jede Bewegung eine zugehörige voraussichtliche Bremstrajektorie bzw. ein zugehöriger voraussichtlicher Kollisionsbereich (ggf. mit entsprechenden Frühwarnzonen) ermittelt wird. Dadurch ist eine effektive Kollisionsüberwachung zu jeder Zeit während des Betriebs gewährleistet.

Die Erfindung betrifft weiterhin eine Arbeitsmaschine mit einer um eine vertikale Drehachse drehbaren Drehbühne, einem mit der Drehbühne verbundenen Ausleger, über welchen ein Seil geführt ist, und einer Steuereinheit, die von wenigstens einem Sensor der Arbeitsmaschine Daten in Bezug auf eine aktuelle Position und/oder eine aktuelle Bewegung einer am Seil angehängten Last erhält. Bei der Arbeitsmaschine kann es sich insbesondere um einen stationären oder mobilen Kran, beispielsweise einen Hafenkran zum Umschlagen von Containern oder sonstigen Gütern, handeln.

Erfindungsgemäß umfasst die Arbeitsmaschine eine Steuereinheit, welche eingerichtet ist, das erfindungsgemäße Verfahren auszuführen (d.h. die zuvor beschriebenen Schritte, die sich auf die Steuereinheit beziehen bzw. durch diese ausführbar sind). Dabei ergeben sich dieselben Eigenschaften und Vorteile für das erfindungsgemäße Verfahren, weshalb auf eine wiederholende Beschreibung verzichtet wird. Insbesondere gelten sämtliche zuvor für das erfindungsgemäße Verfahren beschriebenen Ausführungsformen und Merkmale auch für die erfindungsgemäße Arbeitsmaschine, in beliebiger Kombination.

In einer möglichen Ausführungsform umfasst die Arbeitsmaschine eine mit der Steuereinheit verbundene Eingabeeinheit, über welche mindestens eine Abmessung der angehängten Last und/oder ein Lasttyp (z.B. Container mit bestimmter Größe) manuell eingebbar ist. Die Eingabeeinheit kann sich in einer Fahrerkabine der Arbeitsmaschine befinden. Alternativ oder zusätzlich ist eine Eingabe über ein mobiles Endgerät denkbar. Alternativ kann die mindestens eine Abmessung an die Arbeitsmaschine übermittelt werden, insbesondere drahtlos. Ebenfalls ist es denkbar, dass in einer Speichereinheit mehrere Lasttypen und/oder -abmessungen (z.B. Containergrößen) hinterlegt sind und der Bediener die entsprechenden Abmessungen und/oder den entsprechenden Typ auswählen kann.

Es ist alternativ oder zusätzlich denkbar, dass die Abmessung der Last durch einen oder mehrere Sensoren (z.B. Kamera und/oder Lidar) ermittelt wird.

In einer weiteren möglichen Ausführungsform umfasst die Arbeitsmaschine eine Ausgabeeinheit, insbesondere einen Monitor, welche z.B. in einer Fahrerkabine der Arbeitsmaschine angeordnet und/oder als mobiles Endgerät ausgebildet sein kann. Hierbei ist die Steuereinheit eingerichtet, eine ermittelte voraussichtliche Bremstrajektorie des definierten Punkts und/oder eine errechnete voraussichtliche Bremstrajektorie der Last und/oder einen von der Last beim Durchfahren der Bremstrajektorie eingenommenen voraussichtlichen Kollisionsbereich auf der Ausgabeeinheit anzuzeigen, insbesondere graphisch anzuzeigen. Für unterschiedliche Kollisionsbereiche / Frühwarnzonen können unterschiedliche Farben verwendet werden.

In einer weiteren möglichen Ausführungsform umfasst die Arbeitsmaschine eine Speichereinheit, auf der Umgebungsdaten, welche in einer Umgebung der Arbeitsmaschine befindliche Objekte betreffen, hinterlegt sind, wobei die Steuereinheit Zugriff auf die Speichereinheit hat oder diesen umfasst.

Die Erfindung betrifft weiterhin ein entsprechendes Computerprogrammprodukt zur Ausführung des erfindungsgemäßen Verfahrens, das Befehle umfasst, die bei der Ausführung des Programms bewirken, dass die auf die Steuereinheit bezogenen Schritte des oben beschriebenen Verfahrens (in einer beliebigen Ausführungsform) von der Steuereinheit der erfindungsgemäßen Arbeitsmaschine ausgeführt werden. Vorzugsweise kann das Computerprogrammprodukt auf herkömmlichen Maschinensteuerungen betrieben werden, sodass keine Nachrüstung von Hardwarekomponenten notwendig ist.

Weitere Merkmale, Einzelheiten und Vorteile der Erfindung ergeben sich aus den nachfolgend anhand der Figuren erläuterten Ausführungsbeispielen. Es zeigen:
- Figur 1:: eine schematische Draufsicht auf ein Ausführungsbeispiel der erfindungsgemäßen Arbeitsmaschine; und
- Figur 2:: eine schematische Darstellung des erfindungsgemäßen Verfahrens zur Kollisionsüberwachung einer Last.

Die Figur 1 zeigt eine schematische Draufsicht auf ein Ausführungsbeispiel der erfindungsgemäßen Arbeitsmaschine 10, welche eine um eine vertikale Drehachse drehbare Drehbühne 12 und einen daran angeordneten Ausleger 14 umfasst. Ein Seil zum Heben von Lasten (nicht gezeigt) ist über die Auslegerspitze geführt, wobei der Seilabgangspunkt mit der Ziffer 16 bezeichnet ist. Der Ausleger 14 kann schwenkbar an der Drehbühne 12 gelagert sein. Die Arbeitsmaschine 10 besitzt einen maximalen Arbeitsbereich 11, der in diesem Ausführungsbeispiel aufgrund der Drehbarkeit der Drehbühne 12 um 360° kreisförmig ist.

Mehrere Objekte 40, 42 befinden sich zumindest teilweise innerhalb des Arbeitsbereichs 11 der Arbeitsmaschine 10 und können daher prinzipiell Gefahren in Bezug auf eine mögliche Kollision mit einer gehobenen Last 18 darstellen. Bei diesen Objekten 40, 42 bzw. Hindernissen kann es sich um andere Arbeitsmaschinen, Bäume, Gebäude oder dergleichen handeln.

Die in diesem Ausführungsbeispiel gehobene Last 18 besitzt eine rechteckige Grundfläche (prinzipiell ist die Form der Last natürlich unerheblich und wird in entsprechender Weise im Rahmen des nachfolgend beschriebenen Kollisionsverfahrens berücksichtigt). Bei der Last 18 kann es sich beispielsweise um einen Container oder einen Greifer und bei der Arbeitsmaschine 10 beispielsweise um einen Hafenkran handeln.

Aufgrund der Trägheit der Arbeitsmaschine 10 und der Tatsache, dass die Last 18 an einem Seil hängt, ergibt sich bei einem Abbremsen der aktuellen Maschinenbewegung ein erheblicher Bremsweg, wobei die Last 18 pendelt und sich daher in einem ausgedehnten Bereich bewegt, bis sie nach einiger Zeit zum Stillstand kommt. Dieses Pendelverhalten und der verlängerte Bremsweg werden bei dem erfindungsgemäßen Verfahren berücksichtigt, sodass eine zuverlässigere Warnung vor Kollisionen und letztendlich eine effektivere Kollisionsvermeidung erreicht werden kann.

Das Verfahren kann von einer Steuereinheit der Arbeitsmaschine 10 durchgeführt werden, bei der es sich beispielsweise um die Maschinensteuerung handeln kann.

Die Steuereinheit ermittelt hierbei in einem ersten Schritt eine voraussichtliche Bremstrajektorie 20 eines definierten Punkts der Arbeitsmaschine 10, bei dem es sich in dem gezeigten Ausführungsbeispiel um den Seilabgangspunkt 16 an der Auslegerspitze handelt.

Die voraussichtliche Bremstrajektorie 20 ist eine prognostizierte Trajektorie bzw. Bewegungsbahn des Seilabgangspunkts 16, die sich insbesondere unter der Annahme ergibt, dass der Bediener der Arbeitsmaschine 10 eine aktuelle Bewegung der Arbeitsmaschine 10 bis zum Stillstand abbremst. Dabei bewegt sich der Seilabgangspunkt 16 entlang der voraussichtlichen Bremstrajektorie 20, bis er an einem Stopppunkt 19 zum Stillstand kommt. Zur Ermittlung der voraussichtlichen Bremstrajektorie 20 des Seilabgangspunkts 16 kann von der Annahme ausgegangen werden, dass zwischen einem Hinweis an den Bediener, welcher zur Entscheidung führt, eine Bremsung einzuleiten, und dem tatsächlichen Einleiten des Bremsvorgangs eine gewisse Reaktionszeit t_{R} vergeht. Ferner kann davon ausgegangen werden, dass die Bremsung mittels mindestens einer Bremsvorrichtung und mit maximaler Bremskraft erfolgt, um den Bremsweg zu minimieren. Alternativ kann das Bremsen ohne Bremsvorrichtung, durch Reduktion der Antriebsgeschwindigkeit(en) auf Null, erfolgen. Bei der mindestens einen Bremsvorrichtung kann es sich um eine zusätzlich zum Antrieb vorgesehene Bremse oder um den Antrieb selbst handeln. Je nach Komponente kann ein Abbremsen über den Antrieb oder über eine zusätzliche Bremse erfolgen.

Vorzugsweise erfolgt das Abbremsen (Reduktion der Soll-Geschwindigkeit) anhand einer definierten Bremsfunktion, die in einer Steuerung oder der Steuereinheit definiert sein kann.

Die Bewegung des Seilabgangspunkts 16 kann sich aus mehreren Einzelbewegungen (z.B. Drehung der Drehbühne 12 und Schwenkbewegung des Auslegers 14) zusammensetzen, sodass mehrere Antriebe (z.B. Drehantrieb und Wippzylinder) beteiligt sind. Um die voraussichtliche Bremstrajektorie 20 des Seilabgangspunkts 16 zu ermitteln, wird daher eine voraussichtliche Bremstrajektorie für jedes der beteiligten Gewerke, d.h. für jede der an der aktuellen Maschinenbewegung beteiligten beweglichen Komponenten bzw. Antrieben ermittelt. Ist nur eine einzige Bewegung beteiligt, kann die voraussichtliche Bremstrajektorie der entsprechenden Komponente (z.B. bei einer reinen Drehbewegung der Drehbühne 12, vgl. Fig. 1) einfach in die voraussichtliche Bremstrajektorie 20 des Seilabgangspunkts 16 umgerechnet werden oder dieser entsprechen.

Die voraussichtliche Bremstrajektorie 20 des Seilabgangspunkts 16 wird aus den prognostizierten Bremstrajektorien der einzelnen Gewerke bzw. Komponenten vorzugsweise mittels eines kinematischen Modells ermittelt.

Der Berechnung der voraussichtlichen Bremstrajektorie 20 des Seilabgangspunkts 16 liegt vorzugsweise zugrunde:
- eine Definition, wie die Steuerung der Arbeitsmaschine 10 (dabei kann es sich um die genannte Steuereinheit handeln) beim Stoppen die Soll-Geschwindigkeit der Aktuatoren reduziert;
- die aktuelle Ist-Geschwindigkeit und Ist-Position des Gewerks, welche über entsprechende Sensoren erfasst und der Steuereinheit zur Verfügung gestellt werden; und
- ein Modell des Gewerks, welches das Bremsverhalten basierend auf den zuvor genannten Parametern prädiziert. Diese Gewerks-Modelle können z.B. auf Regelgliedern (im einfachsten Fall PT1) aufgebaut werden. Die Parametrierung der Gewerks-Modelle basiert insbesondere auf Test- bzw. Identifikationsfahrten, bei welchen das jeweilige Gewerk im Bremsverhalten untersucht wird.

Das kinematische Modell ist insbesondere definiert durch statische Geometrieparameter der Arbeitsmaschine 10 wie z.B. die Auslegerlänge und/oder die Gelenkpositionen und/oder die Gelenkgeschwindigkeiten von Drehwerk, Wippwerk und/oder der Seillänge. Diese Positionen und Geschwindigkeiten werden vorzugsweise in das Koordinatensystem des jeweiligen Aktuators umgerechnet, um die oben genannten Gewerks-Modelle für das dynamische Bremsverhalten anwenden zu können. So kann am Beispiel des Wippwerks der Winkel des Auslegers 14 über einen Drehwinkelgeber ermittelt, die Bewegung selber aber durch einen Hydraulikzylinder ausgeführt und entsprechend modelliert werden. Mit Hilfe der berechneten Bremstrajektorien pro Gewerk bzw. pro beweglicher Komponente werden vorzugsweise zu jedem Zeitschritt über die Vorwärtskinematik die Position und Geschwindigkeit des Seilabgangspunkts 16 berechnet.

Das kinematische Modell kann eine oder mehrere der folgenden vereinfachten Annahmen treffen:
- Kranstruktur als Starrkörper;
- Last als Punktmasse;
- Seile sind masselos und/oder starr;
- nur kleine Seilabgangswinkel.

Die vorherigen Ausführungen zu den Gewerks-Modellen und zum kinematischen Modell gelten unabhängig vom konkreten Ausführungsbeispiel der Arbeitsmaschine 10 bzw. der beteiligten beweglichen Komponenten.

Bei dem Ausführungsbeispiel der Figur 1 ist eine voraussichtliche Bremstrajektorie 20 des Seilabgangspunkts 16 als gestrichelte Linie dargestellt. Hierbei wird eine Drehbewegung der Arbeitsmaschine 10 abgebremst. Bei Einleitung des Bremsvorgangs befindet sich die Last an der eingezeichneten Startposition 17 (diese ist aufgrund der Drehbewegung relativ zur Seilabgangsposition 16 nach außen / hinten versetzt).

Während des Bremsvorgangs bewegt sich die Last 18 entlang einer eigenen Bewegungsbahn 22 und pendelt anschließend einige Zeit um die Stoppposition 19 des Seilabgangspunkts 16. Dieser Vorgang wird vorzugsweise auf Grundlage der ermittelten voraussichtliche Bremstrajektorie 20 des Seilabgangspunkts 16 und anhand eines physikalischen Modells modelliert. Hierzu können vorzugsweise die aktuelle Seillänge zwischen Seilabgangspunkt 16 und Last 18 und/oder das Gewicht der Last 18 und/oder eine Geschwindigkeit und/oder eine Beschleunigung der Arbeitsmaschine 10 berücksichtigt werden. Weitere Inputparameter sind selbstverständlich möglich. Einige oder alle der genannten Größen können über entsprechende Sensoren der Arbeitsmaschine 10 erfasst und der Steuereinheit übermittelt werden (das Gewicht der Last 18 kann beispielsweise über eine Druckmessung in mindestens einem Hydraulikzylinder und/oder über die Erfassung einer Seilkraft ermittelt werden, die aktuelle Seillänge kann z.B. über einen Winkelgeber einer Seilwinde erfasst werden)

Alternativ oder zusätzlich können Parameter über eine Eingabeeinheit durch den Bediener manuell eingebbar sein, beispielsweise das Gewicht der Last 18 oder die Auswahl eines Lasttyps, für den bereits ein bestimmtes Gewicht gespeichert ist.

In der Figur 1 ist die sich dadurch ergebende voraussichtliche Bremstrajektorie 22 der Last 18 als punktierte Linie dargestellt. Hierbei ist allerdings nicht die vollständige voraussichtliche Bremstrajektorie 22 bis zum Stillstand der Last 18 eingezeichnet (diese würde bis zur Stoppposition 19 spiralisieren), sondern nur ein Abschnitt. Für einige der Positionen entlang der voraussichtlichen Bremstrajektorie 22 ist die Last 18 eingezeichnet. Es ist zu erkennen, dass sich diese während des Bremsvorgangs um eine vertikale Achse drehen kann.

Das physikalische Modell berücksichtigt vorzugsweise ferner eine Geometrie der Last 18, insbesondere deren Grundfläche und bevorzugt deren Volumen bzw. die gesamten Abmessungen im dreidimensionalen Raum. Alternativ oder zusätzlich kann die Höhe einer Unterkante der Last 18 über dem Boden berücksichtigt werden, welche sich aus einer aktuellen Seillänge und der Geometrie der Last 18 ergeben kann. Ebenfalls könnten auch nur die Grundfläche und die Unterkantenhöhe der Last 18 berücksichtigt werden.

Die Geometrie der Last 18 kann optional mittels einer Eingabeeinheit durch den Bediener eingebbar oder durch Eingabe / Auswahl eines Lasttyps (z.B. einer bestimmten Containergröße) bestimmbar sein. Handelt es sich bei der Last 18 um ein Werkzeug (beispielsweise einen Greifer), so kann dessen Geometrie in der Steuereinheit hinterlegt sein, da sich diese nicht ändert. Es ist alternativ oder zusätzlich denkbar, die Geometrie und/oder Masse der Last 18 durch entsprechende Sensoren zu erfassen.

Anhand der ermittelten voraussichtlichen Bremstrajektorie 22 der Last 18 und der Geometrie der Last 18 errechnet das physikalische Modell eine Fläche oder ein Volumen, welches die Last 18 beim Durchlaufen der voraussichtlichen Bremstrajektorie 22 aufgrund ihres dynamischen Schwingverhaltens voraussichtlich einnimmt. Dies ergibt einen voraussichtlichen Kollisionsbereich, innerhalb welchem es bei einem angenommenen abrupten Abbremsen zu einer Kollision mit Objekten kommen kann, deren Höhe oberhalb der Unterkante der Last 18 liegt.

Der sich ergebende Kollisionsbereich hängt von der angenommenen Reaktionszeit t_{R} ab. In der Figur 1 sind drei unterschiedliche voraussichtliche Kollisionsbereiche 30, 32, 34 gezeigt. Ein erster voraussichtlicher Kollisionsbereich 30, dessen Rand mit einer durchgezogenen Linie gezeigt ist, kann auf einer durchschnittlichen angenommenen Reaktionszeit t_{R1} basieren. Ein zweiter voraussichtlicher Kollisionsbereich 32, dessen Rand mit einer strichpunktierten Linie gezeigt ist, basiert auf einer längeren angenommenen Reaktionszeit t_{R2}, während ein dritter voraussichtlicher Kollisionsbereich 34, dessen Rand mit einer strichpunktierten (zwei Punkte) Linie gezeigt ist, auf einer noch längeren angenommenen Reaktionszeit t_{R3} basiert (d.h. t_{R1} < t_{R2} < t_{R3}).

Diese voraussichtlichen Kollisionsbereiche 30, 32, 34 (d.h. deren Flächen oder Volumina) werden bevorzugt mit Umgebungsdaten (z.B. einer repräsentativen Karte der Maschinenumgebung) auf mögliche Hindernisse abgeglichen. Die Umgebungsdaten können auf einer Speichereinheit der Arbeitsmaschine 10 bzw. in der Steuereinheit hinterlegt und/oder von einer externen Rechnereinheit (beispielsweise drahtlos) an die Arbeitsmaschine 10 übertragbar sein.

In der Figur 1 sind drei mögliche Hindernisse 40, 42 (d.h. Objekte, die sich zumindest teilweise innerhalb des Arbeitsbereichs 11 befinden und deren Höhe insbesondere oberhalb der Unterkante der Last 18 liegt) eingezeichnet. Zwei Objekte 40 überlappen mit keinem der prognostizierten Kollisionsbereiche 30, 32, 34. Eines der Objekte 42 liegt jedoch innerhalb des dritten voraussichtlichen Kollisionsbereichs 34, sodass es hier zu einer Kollision kommen könnte.

Die zweiten und dritten voraussichtlichen Kollisionsbereiche 32, 34 können als Frühwarnzonen fungieren, welche den Bediener rechtzeitig vor einer Kollision warnen. Geht man davon aus, dass die den Frühwarnzonen 32, 34 zugrundeliegenden Reaktionszeiten t_{R2}, t_{R3} oberhalb typischer Reaktionszeiten liegen, kann der Bediener durch Einleitung einer Bremsung noch rechtzeitig abbremsen, sodass es zu keiner Kollision mit dem Objekt 42 kommt. Abweichend von der Figur 1 können auch mehr oder weniger Frühwarnzonen und/oder größere oder kleinere Frühwarnzonen ermittelt werden.

Die ermittelten voraussichtlichen Kollisionsbereiche 30, 32, 34 können dazu dienen, einem Bediener rechtzeitige Warnungen auszugeben, sodass dieser frühzeitig reagieren kann (Assistenzsystem). Alternativ könnte das beschriebene Verfahren im Rahmen einer autonomen Maschinensteuerung zu Einsatz kommen.

Alternativ oder zusätzlich zu einer Warnung an den Bediener bei einer erkannten möglichen Kollision kann auch ein automatischer Eingriff in die Maschinensteuerung erfolgen (z.B. um unmittelbar eine Bremsung einzuleiten oder um eine aktuelle Maschinenbewegung abzuändern und so ggf. einem Hindernis auszuweichen, falls ein rechtzeitiges Abbremsen nicht mehr möglich ist).

In der Figur 2 ist schematisch ein Ausführungsbeispiel des erfindungsgemäßen Verfahrens und der verschiedenen Einflussgrößen / Schritte dargestellt.

Es ist zu erkennen, dass für jede an der Bewegung der Last 18 beteiligte Komponente / Gewerk eine voraussichtliche Bremstrajektorie anhand eines Gewerks-Modells errechnet wird. Als Inputparameter kann jedes der Gewerks-Modelle die über Sensoren erfasste aktuelle Gewerks- oder Aktuatorposition, die über Sensoren erfasste aktuelle Gewerks- oder Aktuatorgeschwindigkeit, weitere Gewerks-Parameter (z.B. die Geometrie und/oder Masse der beweglichen Komponente) und/oder eine zugehörige, definierte Bremsfunktion (d.h. eine Definition, wie die Steuerung beim Stoppen die Soll-Geschwindigkeit des Gewerks bzw. des Aktuators reduziert) erhalten.

Anhand der voraussichtlichen Bremstrajektorien der Gewerke bzw. beweglichen Komponenten und weiterer Parameter der Arbeitsmaschine 10 errechnet ein kinematisches Modell eine voraussichtliche Bremstrajektorie des definierten Punkts 20, insbesondere des Seilabgangspunkts 16.

Anhand dieser errechneten Bremstrajektorie und weiterer Parameter zur angehängten Last 18 (insbesondere deren Abmessungen und/oder Masse) und zum Seil (insbesondere dessen Seillänge zwischen Lastschwerpunkt und Seilabgangspunkt 16) errechnet ein physikalisches Modell eine voraussichtliche Bremstrajektorie der Last 22. Das physikalische Modell berücksichtigt dabei die aktuelle Lastposition und Lastgeschwindigkeit und/oder die aktuelle Seilposition und Seilwinkelgeschwindigkeiten.

Darüber hinaus kann vorgesehen sein, dass das kinematische Modell eine voraussichtliche Bremstrajektorie des Seils ermittelt und diese durch das kinematische Modell ebenfalls berücksichtigt wird. Dabei kann es sich um die Trajektorie der Seillänge zwischen dem definierten Punkt (insbesondere Seilabgangspunkt 16) und dem Seilende handeln, d.h. die Seillänge über die Zeit bis zum Stillstand aller Gewerke.

### Bezugszeichenliste:

- 10: Arbeitsmaschine
- 11: Arbeitsbereich
- 12: Drehbühne
- 14: Ausleger
- 16: Seilabgangspunkt
- 17: Startposition der Last
- 18: Last
- 19: Stoppposition
- 20: Voraussichtliche Bremstrajektorie des definierten Punkts
- 22: Voraussichtliche Bremstrajektorie der Last
- 30: Voraussichtlicher Kollisionsbereich
- 32: Voraussichtlicher Kollisionsbereich
- 34: Voraussichtlicher Kollisionsbereich
- 40: Objekt außerhalb des Kollisionsbereichs
- 42: Objekt innerhalb des Kollisionsbereichs

## Patentansprüche

1. Verfahren zur Kollisionsüberwachung einer Last (18), welche an einem Seil einer Arbeitsmaschine (10), insbesondere eines Krans, befestigt ist, wobei die Arbeitsmaschine (10) eine um eine vertikale Drehachse drehbare Drehbühne (12), einen mit der Drehbühne (12) verbundenen Ausleger (14), über den das Seil geführt ist, und wenigstens einem Sensor zur Erfassung einer aktuellen Position und/oder Bewegung mindestens einer beweglichen Komponente der Arbeitsmaschine (10) umfasst,
**dadurch gekennzeichnet,**
**dass** basierend auf den Sensordaten eine voraussichtliche Bremstrajektorie (20) eines definierten Punkts der Arbeitsmaschine (10) ermittelt und anhand der ermittelten Bremstrajektorie (20) des definierten Punkts und eines Rechenmodells eine voraussichtliche Bremstrajektorie (22) der Last (18) errechnet wird.

2. Verfahren nach Anspruch 1, wobei der definierte Punkt ein Punkt am Ausleger (14), insbesondere ein Seilabgangspunkt (16) ist, wobei sich der Seilabgangspunkt (16) vorzugsweise an einem Auslegerkopf befindet.

3. Verfahren nach Anspruch 1 oder 2, wobei die voraussichtliche Bremstrajektorie (20) des definierten Punkts anhand mindestens einer voraussichtlichen Bremstrajektorie einer beweglichen Komponente der Arbeitsmaschine (10), vorzugsweise anhand einer Kombination aus mindestens zwei voraussichtlichen Bremstrajektorien unterschiedlicher beweglicher Komponenten der Arbeitsmaschine (10), ermittelt wird.

4. Verfahren nach einem der vorhergehenden Ansprüche, wobei die voraussichtliche Bremstrajektorie (20) des definierten Punkts anhand eines kinematischen Modells der Arbeitsmaschine (10), insbesondere anhand eines kinematischen Modells von mindestens zwei beweglichen Komponenten der Arbeitsmaschine (10), ermittelt wird.

5. Verfahren nach einem der vorhergehenden Ansprüche, wobei die voraussichtliche Bremstrajektorie (22) der Last anhand eines physikalischen Modells ermittelt wird, wobei das Modell insbesondere das Verhalten des Seils bei einer Bewegung der Arbeitsmaschine (10) und/oder das Gewicht der Last (18) und/oder eine Geometrie der Last (18) und/oder eine Seillänge und/oder eine Windgeschwindigkeit berücksichtigt.

6. Verfahren nach einem der vorhergehenden Ansprüche, wobei mindestens eine Abmessung der Last (18), vorzugsweise eine Höhe, eine Fläche und/oder das Volumen der Last (18), rechnerisch mit der ermittelten voraussichtlichen Bremstrajektorie (22) der Last kombiniert wird, um daraus einen voraussichtlichen Kollisionsbereich (30, 32, 34) zu ermitteln, welchen die Last (18) beim Durchfahren der Bremstrajektorie (22) einnimmt.

7. Verfahren nach dem vorhergehenden Anspruch, wobei der ermittelte voraussichtliche Kollisionsbereich (30, 32, 34) mit Umgebungsdaten der Arbeitsmaschine (10) abgeglichen wird, wobei die Umgebungsdaten in einer Umgebung der Arbeitsmaschine (10) befindliche Objekte (40, 42) betrifft, wobei der Abgleich vorzugsweise eine Prüfung umfasst, ob der ermittelte voraussichtliche Kollisionsbereich (30, 32, 34) mit einem Objekt (40, 42) in der Umgebung überlappt, wobei bei einer ermittelten voraussichtlichen Kollision eine Warnung ausgegeben und/oder in eine Steuerung der Arbeitsmaschine (10) automatisch eingegriffen wird.

8. Verfahren nach einem der vorhergehenden Ansprüche, wobei die voraussichtliche Bremstrajektorie (22) der Last (18) unter Annahme einer Reaktionszeit zwischen einem Stoppsignal und dem Einleiten einer Bremsung der Arbeitsmaschine (10) erfolgt, wobei vorzugsweise mindestens zwei unterschiedliche voraussichtliche Bremstrajektorien (22) der Last basierend auf unterschiedlichen angenommenen Reaktionszeiten ermittelt werden und wobei insbesondere für jede der unterschiedlichen voraussichtlichen Bremstrajektorien (22) ein voraussichtlicher Kollisionsbereich (30, 32, 34) ermittelt und mit Umgebungsdaten abgeglichen wird.

9. Verfahren nach einem der vorhergehenden Ansprüche, wobei die Berechnung der voraussichtlichen Bremstrajektorie (22) der Last (18) in regelmäßigen Abständen während des Betriebs der Arbeitsmaschine (10) durchgeführt wird.

10. Arbeitsmaschine (10), insbesondere Kran, umfassend eine um eine vertikale Drehachse drehbare Drehbühne (12), einen mit der Drehbühne (12) verbundenen Ausleger (14), über welchen ein Seil geführt ist, und eine Steuereinheit, welche von wenigstens einem Sensor der Arbeitsmaschine (10) Daten in Bezug auf eine aktuelle Position und/oder Bewegung einer am Seil angehängten Last (18) erhält,
**dadurch gekennzeichnet,**
**dass** die Steuereinheit dazu eingerichtet ist, das Verfahren nach einem der vorhergehenden Ansprüche durchzuführen.

11. Arbeitsmaschine (10) nach dem vorhergehenden Anspruch, umfassend eine mit der Steuereinheit verbundene Eingabeeinheit, über welche mindestens eine Abmessung, insbesondere ein Volumen, der angehängten Last (18) und/oder ein Lasttyp manuell eingebbar ist.

12. Arbeitsmaschine nach Anspruch 10 oder 11, umfassend eine Ausgabeeinheit, insbesondere einen Monitor, wobei die Steuereinheit eingerichtet ist, eine ermittelte voraussichtliche Bremstrajektorie (20) des definierten Punkts und/oder eine errechnete voraussichtliche Bremstrajektorie (22) der Last (18) und/oder einen von der Last (18) beim Durchfahren der Bremstrajektorie (22) eingenommenen voraussichtlichen Kollisionsbereich (30, 32, 34) auf der Ausgabeeinheit anzuzeigen, insbesondere graphisch anzuzeigen.

13. Arbeitsmaschine nach einem der Ansprüche 10 bis 12, umfassend eine Speichereinheit, auf der Umgebungsdaten, welche in einer Umgebung der Arbeitsmaschine (10) befindliche Objekte (40, 42) betreffen, hinterlegt sind, wobei die Steuereinheit Zugriff auf die Speichereinheit hat oder diesen umfasst.

14. Computerprogrammprodukt umfassend Befehle, die bei der Ausführung des Programms bewirken, dass die Schritte des Verfahrens nach einem der Ansprüche 1 bis 9 von der Steuereinheit der Arbeitsmaschine (10) nach einem der Ansprüche 10 bis 13 ausgeführt werden.
